# EUROPÄISCHE PATENTSCHRIFT

(11) **EP 0 927 289 B1**
(45) Veröffentlichungstag und Bekanntmachung des Hinweises auf die Patenterteilung: **17.05.2000**
(21) Anmeldenummer: 97937402.2
(22) Anmeldetag: 10.09.1997
(51) Int. Cl.: E05B 27/00

(54) **STIFTZUHALTUNG IN EINEM DREHSCHLIESSZYLINDER**
PIN TUMBLER IN A ROTATING LOCK CYLINDER
GACHETTE A BROCHES DANS UN BARILLET ROTATIF

(30) Priorität: 19.09.1996 CH 229196
(43) Veröffentlichungstag der Anmeldung: 07.07.1999
(73) Patentinhaber: Keller, Ernst, CH-8805 Richterswil (CH)
(72) Erfinder: Keller, Ernst, CH-8805 Richterswil (CH)
(74) Vertreter: Groner, Manfred
(86) Internationale Anmeldenummer: CH9700334
(87) Internationale Veröffentlichungsnummer: WO9812402

(56) Entgegenhaltungen:
- EP-A- 0 440 983
- WO-A-87/05654
- DE-A- 2 758 589
- DE-C- 388 911
- US-A- 1 593 513
- US-A- 2 426 104
- US-A- 2 629 249
- US-A- 3 762 193
- US-A- 3 869 889

## Beschreibung

Die Erfindung betrifft eine Stiftzuhaltung in einem Drehschliesszylinder für ein Sicherheitsschloss, mit einem Gehäusestift und einem Kernstift und einer im Gehäuse des Drehschliesszylinders gelagerten Druckfeder, gegen deren Kraft die Zuhaltung zur Drehfreigabe des Zylinderkerns mit einem in den Schlüsselkanal einzuführenden Schlüssel durch eine radiale Verschiebung einzuordnen ist, wobei der Gehäusestift an seinen Umfang unmittelbar hinter seiner am Kernstift anliegenden Stirnseite ausgenommen ist, derart, dass eine Kante mit einem spitzwinkligen Querschnitt gebildet ist.

Zuhaltungen dieser Art sind bei hochwertigen Drehschliesszylindern seit langem in zahlreichen Ausführungen bekannt. Eine solche Zuhaltung in einem Drehschliesszylinder ist beispielsweise aus der US-A-3 762 193 und der EP-A-0 646 689 des Anmelders bekannt. Diese Zuhaltungen werden zur Drehfreigabe des Zylinderkerns mit einem in den Schlüsselkanal einzuführenden Schlüssel angehoben und eingeordnet, wobei die aneinander anliegenden Flächen des Gehäusestiftes und des Kernstiftes auf der Scherlinie des Drehschliesszylinders liegen. Der Gehäusestift wird auch Gegenbolzen genannt.

Zuhaltungen können positiv oder negativ sperren. Bei einer negativen Sperrung sperrt der Gehäusestift, indem er in die Bohrung des Zylinderkerns eingreift. Bei einer positiven Sperrung greift hingegen der Kernstift in die Bohrung des Gehäuses ein und sperrt damit den Drehschliesszylinder. Ein solcher Eingriff erfolgt jeweils mit einem oder mehreren Stufensprüngen. Um die Kombinatorik und somit die Anzahl der Schliessvarianten zu erhöhen, werden sehr kleine Stufensprünge verwendet, wobei die kleinsten noch zulässigen Stufensprünge im Bereich von 0,35 bis 0,5 mm liegen.

Wird eine Schliessanlage nur mit positiven Sperrungen aufgebaut, so ist es möglich, aus mehreren nebeneinander liegenden Einzelschlüsseln einen Hauptschlüssel zu erkennen, was sicherheitstechnisch nicht möglich sein sollte. Wird jedoch positiv und negativ kombiniert, so entsteht eine vollständige Verschleierung der Schliessungen, so dass ein Hauptschlüssel auch für den Fachmann nicht erkennbar ist. Durch eine solche Verschleierung wird der Sicherheitswert einer Schliessanlage wesentlich erhöht.

Beim Aufbau einer hochwertigen Schliessanlage ist es deshalb sehr wichtig, dass die Unterteilung in Hauptgruppen, Gruppen und Einzelschliessungen berechnungstechnisch mit positiven und negativen Sperrungen aufgebaut wird.

Die oben erwähnten kleinen Stufensprünge geben bei präzise gefertigten Schliesszylindern mit kleinem Kern- und Gehäusespiel und positiver Sperrung wenig Probleme. Kommt aber nun eine negative Sperrung mit nur einem Stufensprung zum Tragen, kann der Schliesszylinder mit einem nicht zugehörigen Einzelschlüssel dieser Gruppe problemlos durchgedrückt werden und damit kann mit diesem nicht berechtigten Schlüssel geöffnet werden. Ein Stufensprung von 0,5 mm reicht hier somit nicht aus, um den Zylinderkern zu sperren. Beim Durchdrücken wird Material des Zylinderkerns weggedrückt und damit der Zylinderkern verletzt. Der Drehschliesszylinder mit dem verletzten Zylinderkern kann nun mit dem unberechtigten Einzelschlüssel jederzeit problemlos geöffnet werden. In einigen Fällen wird der Gehäusestift auch ohne wesentliche Verletzung des Zylinderkerns aus der Bohrung herausgehoben. Um dies zu verhindern, war bisher für eine sichere negative Sperrung ein Stufensprung von wenigstens 0,9 mm notwendig.

Der Erfindung liegt die Aufgabe zugrunde, eine Zuhaltung der genannten Art zu schaffen, welche die genannten Nachteile vermeidet und die auch bei einem Stufensprung kleiner als 1 mm und negativer Sperrung hohe Sicherheit bietet.

Die Aufgabe wird bei einer gattungsgemässen Stiftzuhaltung gemäß den kennzeichnenden Merkmalen des Anspruchs 1 gelöst. Die Erfindung hat die Wirkung, dass bei kleinem Stufensprung und negativer Sperrung der Gehäusestift bei einer Kraftanwendung in der Gehäusebohrung kippt und sich die Kante in den Zylinderkern eingräbt. Durch das Eingraben kann der Gehäusestift nicht aus der Bohrung herausgehoben werden. Versuche haben gezeigt, dass der Gehäusestift auch dann nicht weggedrückt werden kann, wenn der Schlüssel bis zu seinem Bruch mit etwa 12 N gedreht wird. Je grösser das Drehmoment ist, umso stärker gräbt sich der Gehäusestift an seiner inneren Kante in den Zylinderkern ein. Bei einem Drehschliesszylinder mit erfindungsgemässen Zuhaltungen sind deshalb auch negative Sperrungen mit einem Stufensprung wesentlich kleiner als 1 mm möglich und widerstehen einem unberechtigten Aufsperrversuch.

Weitere vorteilhafte Merkmale ergeben sich aus den abhängigen Patentansprüche, der nachfolgenden Beschreibung sowie den Zeichnungen.

Ein Ausführungsbeispiel der Erfindung wird nachfolgend anhand der Zeichnung näher erläutert. Es zeigen:
Figur 1 einen Schnitt durch einen Teil eines Drehschliesszylinders mit einer erfindungsgemässen Zuhaltung,
Figur 2 schematisch die Stellung der erfindungsgemässen Zuhaltung gemäss Figur 1 Ausübung eines Drehmomentes auf den Zylinderkern,
Figur 3 einen Gehäusestift in stark vergrösserter Darstellung,
Figuren 4 und 5 in Ansicht beziehungsweise im Schnitt eine Ausführungsvariante eines Gehäusestifts der erfindungsgemässen Zuhaltung, und
Figur 6 eine weitere Ausführung eines Gehäusestifts.

Die Figur 1 zeigt einen an sich bekannten Drehschliesszylinder 4 mit einem Zylinderkern 2, auch Rotor genannt und einem Gehäuse 3, auch Stator genannt.

In radialen Bohrungen 8 und 9 des Zylinderkerns 2 beziehungsweise des Gehäuses 3 ist eine Zuhaltung 4 gelagert, die einen Kernstift 6 sowie einen Gehäusestift 5 aufweist. Der Kernstift 6 greift mit seiner Spitze 6a in einen Schlüsselkanal 15 ein und liegt an weiteren Kernstiften 6' und 6'' an. Die Kernstifte 6' und 6" gehören zu Zuhaltungen, die gleich wie die Zuhaltung 4 aufgebaut sein können, jedoch quer zu dieser im Schliesszylinder 4 gelagert sind.

Die Zuhaltung 4 und die weiteren hier nicht gezeigten Zuhaltungen werden eingeordnet, indem der Schaft eines hier nicht gezeigten Schlüssels in den Kanal 6 eingeführt wird. Die Zuhaltungen 4 werden hierbei in Richtung der Linie 15 radial nach aussen gegen die rückwirkende Kraft einer Druckfeder 7 angehoben, bis die bombierte Fläche 12 der Kernstifte 6 die Scherlinie 10 zwischen dem Gehäuse 3 und dem Zylinderkern 2 erreicht haben. Der Kernstift 6 und der Gehäusestift 5 ergänzen sich in der Länge. Die Gehäusestifte 5 sind somit unterschiedlich lang, wobei der kürzeste Gehäusestift 5 eine Länge von etwa 0,65 mm aufweist. Ein solcher Gehäusestift 5 sperrt nie negativ.

Bei der Anordnung gemäss Figur 1 sperrt der Gehäusestift 5 negativ, das heisst, er greift mit der Länge eines Stufensprunges S von beispielsweise von 0,5 mm in die Bohrung 8 des Zylinderkerns 2 ein. Die Stirnseite 11 des Gehäusestiftes 5 wird durch den Druck der Feder 7 an die Stirnfläche 12 des Kernstifts 6 angepresst.

Wie insbesondere die Figur 3 zeigt, ist der Gehäusestift 5 unmittelbar hinter seiner Stirnfläche mit einer Ausnehmung 13 versehen, die sich um den gesamten Umfang des Gehäusestiftes 5 erstreckt. Diese Ausnehmung 13 hat zur Folge, dass der Gehäusestift 15 eine vergleichsweise scharfe vordere Kante 16 besitzt. Hinter dieser Kante 16 nimmt der Durchmesser entlang einer konischen Fläche 14 bis zu einer schrägen Schulter 17 kontinuierlich ab. Der Winkel β zwischen der Fläche 14 und der Schulter 17 beträgt etwa 105°. Der Winkel a zwischen der Stirnseite 11 und der konischen Fläche 14 ist kleiner als 90° und vorzugsweise grösser als 60°. Der bevorzugte Winkel α liegt zwischen 85° und 65° und beträgt vorzugsweise etwa 75°. Der Durchmesser A des Gehäusestiftes 5 ist etwas kleiner als der Durchmesser der Bohrung 9 und beträgt beispielsweise 2,97 mm. Die Länge B des Gehäusestiftes ist unterschiedlich, beträgt aber wenigstens etwa 0,65 mm. Der Abstand C zwischen der Stirnfläche 11 und der Schulter 17 ist etwas grösser als ein Stufensprung S und beträgt hier etwa 0,75 mm. Die Ausnehmung 13 ist wie ersichtlich nicht sehr tief und schwächt keineswegs den Gehäusestift 5.

Wird nun der Zylinderkern 2 im Uhrzeigersinn in Richtung des Pfeiles 18 gedreht, so kippt der Gehäusestift 5 wie in Figur 2 gezeigt und die vergleichsweise scharfe Kante 16 gräbt sich an der mit P bezeichneten Stelle in den Zylinderkern 2 ein. Wird das Drehmoment erhöht, so wird der Gehäusestift 5 nicht aus der Bohrung 8 herausgehoben, sondern er gräbt sich mit zunehmender Kraft weiter in den aus vergleichsweise weichem Werkstoff hergestellten Zylinderkern 2 ein und kann damit nicht radial nach aussen gedrückt werden. Durch das Kippen des Gehäusestiftes 5 wird der Abstand der an der Bohrung 8 ansetzenden Kante 16 zur Scherlinie 10 vergrössert. Der Abstand der Scherlinie 10 zum Punkt P ist damit wesentlich grösser als der Stufensprung S. Durch die entsprechend grosse Materialstärke wird es schwierig, das über dem Punkt P liegende Material des Zylinderkerns 2 wegzudrücken und damit die Sperrung aufzuheben. Dies ist auch bei einer Kraftaufwendung von etwa 12 N, bei welcher ein Schlüssel in der Regel bricht, nicht möglich. Der Gehäusestift besteht aus hartem Werkstoff, insbesondere gehärtetem Stahl und ist an seinem inneren Ende durch die Ausnehmung 13 nicht wesentlich geschwächt.

Die Ausnehmung 13 kann auch anders ausgebildet sein und die Fläche 14 muss nicht zwingend konisch sein. Wesentlich ist jedoch, dass die Kante 16 vergleichsweise scharf ist und sich wie oben erläutert in den Zylinderkern eingraben kann und sich damit in der Bohrung 8 fixiert. Die Ausnehmung 13 kann kostengünstig durch Hinterdrehen oder Hinterstechen hergestellt werden.

Über der konischen Fläche 14 weist der Gehäusestift 5 eine zylindrische Wandung 19 auf, mit welcher der Gehäusestift 5 in der Bohrung 9 des Gehäuses 3 radial verschiebbar geführt ist. Es ist nicht notwendig, dass sämtliche Zuhaltungen eines Drehschliesszylinders wie oben erläutert ausgebildet sind. Vorzugsweise sind jedoch alle Gehäusestifte 5, die in den Zylinderkern eingreifen und negativ sperren, mit einer Ausnehmung 13 versehen. Die kürzeren Gehäusestifte 5 mit einer Länge von etwa 0,65 mm können wie bisher üblich ausgebildet sein.

Die Figuren 4 und 5 zeigen einen Gehäusestift 20 nach einer Variante, der mit der oben erläuterten Ausnehmung 13 versehen ist. Der Gehäusestift 20 besteht aus einem gehärteten Körper 23, in den ein weicherer Teil 24 eingesetzt ist, welcher wie ersichtlich einen herausragenden konischen Ansatz 24a aufweist. An diesem Ansatz 24a lässt sich die Druckfeder 7 in einfacher Weise befestigen, indem das konische Ende 24a nach dem Aufsetzen der Druckfeder 7 ähnlich einer Niete zusammengedrückt wird. Die Druckfeder 7 und der Gehäusestift 20 bilden dann eine Einheit, was die Montage wesentlich erleichtert.

Die Figur 6 zeigt eine weitere Ausführung eines Gehäusestiftes 25. Dieser ist wiederum mit einer Ausnehmung 13 versehen. Die Befestigung der Druckfeder 7 am Gehäusestift 15 erfolgt hier mittels einer Nut 17, in welche Endwindungen 28 der Druckfeder 7 eingeklipst sind. Die Druckfeder 7 ist wie ersichtlich doppelkonisch, so dass sie im wesentlichen auf den Drahtdurchmesser zusammengedrückt werden kann. Die Druckfeder mit dem Gehäusestift 25 kann damit in einer vergleichsweise kurzen Bohrung 9 des Gehäuses 3 untergebracht werden.

## Patentansprüche

1. Stiftzuhaltung in einem Drehschliesszylinder (1) für ein Sicherheitsschloss, mit einem Gehäusestift (5, 20, 25) und einem Kernstift (6), die in radialen Bohrungen (8, 9) des Zylinderkerns (2) und des Zylindergehäuses (3) gelagert sind, und einer im Gehäuse (3) des Drehschliesszylinders (1) gelagerten Druckfeder (7), gegen deren Kraft die Stiftzuhaltung (7) zur Drehfreigabe des Zylinderkerns (2) mit einem in den Schlüsselkanal (15) einzuführenden Schlüssel durch eine radiale Verschiebung einzuordnen ist, wobei der Gehäusestift (5, 20, 25) an seinem Umfang unmittelbar hinter seiner am Kernstift (6) anliegenden Stirnseite (11) ausgenommen ist, derart, dass eine Kante (16) mit einem spitzwinkligen Querschnitt gebildet ist, dadurch gekennzeichnet, dass die am Kernstift (6) anliegende Stirnseite (11) des Gehäusestiftes (5, 20, 25) eben ist, dass die Bohrungen (8, 9) im wesentlichen den gleichen Durchmesser aufweisen und dass bei kleinem Stufensprung wesentlich kleiner als 1 mm und negativer Sperrung der Gehäusestift (5, 20, 25) bei einer Kraftanwendung in der Gehäusebohrung (9) kippt und sich die Kante (16) des Gehäusestifts (5, 20, 25) in den Zylinderkern (2) gräbt.

2. Stiftzuhaltung nach Anspruch 1, dadurch gekennzeichnet, dass die ausgenommene Fläche (14) eine konische Fläche ist.

3. Stiftzuhaltung nach Anspruch 1 oder 2, dadurch gekennzeichnet, dass der Gehäusestift (5, 20, 25) an seinem inneren Ende eine vergleichsweise scharfe Kante (16) aufweist.

4. Stiftzuhaltung nach einem der Ansprüche 1 bis 3, dadurch gekennzeichnet, dass die Druckfeder (7) fest mit dem Gehäusestift (20, 25) verbunden ist.

5. Stiftzuhaltung nach einem der Ansprüche 1 bis 4, dadurch gekennzeichnet, dass der Gehäusestift (5) an seinem Umfang hinterstochen oder hinterdreht ist.

6. Stiftzuhaltung nach einem der Ansprüche 1 bis 5, dadurch gekennzeichnet, dass der Gehäusestift (5) hinter seiner Stirnseite (11) so ausgenommen ist, dass der Kantenwinkel (α) der Stirnseite 85° bis 65°, vorzugsweise etwa 75° beträgt.

7. Stiftzuhaltung nach einem der Ansprüche 4 bis 6, dadurch gekennzeichnet, dass die Druckfeder (7) an einem weichen Ansatz (24a) des Gehäusestiftes (5) befestigt ist.

## Claims

1. Pin tumbler in a rotating lock cylinder (1) for a security lock, the said pin tumbler having a casing pin (5, 20, 25) and a core pin (6) which are mounted in radial bores (8, 9) in the cylinder core (2) and in the cylinder casing (3), and having a pressure spring (7) which is mounted in the casing (3) of the rotating lock cylinder (1) and against the force of which the pin tumbler (7) has to be correctly positioned, in order to release the cylinder core (2) rotationally, by radial displacement with the aid of a key which is to be introduced into the key channel (15), the said casing pin (5, 20, 25) being relieved at its periphery, directly behind its end face (11) that rests against the core pin (6), in such a way that an edge (16) with an acute-angled cross-section is formed, characterised in that that end face (11) of the casing pin (5, 20, 25) which rests against the core pin (6) is flat, that the bores (8, 9) have substantially the same diameter and that, in the event of a small progression substantially smaller than 1 mm and of negative obstruction, the casing pin (5, 20, 25) tilts in the casing bore (9) in the event of force being applied, and the edge (16) of the said casing pin (5, 20, 25) digs into the cylinder core (2).

2. Pin tumbler according to claim 1, characterised in that the relieved face (14) is a conical face.

3. Pin tumbler according to claim 1 or 2, characterised in that the casing pin (5, 20, 25) has a comparatively sharp edge (16) at its inner end.

4. Pin tumbler according to one of claims 1 to 3,
characterised in that the pressure spring (7) is fixedly connected to the casing pin (20, 25).

5. Pin tumbler according to one of claims 1 to 4,
characterised in that the casing pin (5) is recessed or backed off at its periphery.

6. Pin tumbler according to one of claims 1 to 5,
characterised in that the casing pin (5) is relieved behind its end face (11) in such a way that the edge angle (α) of the end face is 85° to 65°, preferably 75°.

7. Pin tumbler according to one of claims 4 to 6,
characterised in that the pressure spring (7) is fastened to a soft extension (24a) on the casing pin (5).

## Revendications

1. Gâchette à tiges disposée dans un cylindre de fermeture rotatif (1) pour une serrure de sécurité, comportant une tige de boîtier (5,20,25) et une tige de noyau (6), qui sont montées dans des perçages radiaux (8,9) du noyau (2) du cylindre et du boîtier (3) du cylindre, et un ressort de pression (7) qui est monté dans le boîtier (3) du cylindre de fermeture rotatif (1) et à l'encontre de la force duquel la paillette à tiges (4) doit être positionnée au moyen d'un déplacement radial, pour la libération de la rotation du noyau (2) du cylindre, à l'aide d'une clé devant être introduite dans le canal (15) pour la clé, la tige (5,20,25) du boîtier étant évidée, au niveau de sa périphérie, en arrière de sa face frontale (11) appliquée contre la tige (6) du noyau, de telle sorte qu'une arête (16) est formée avec une section transversale à angle aigu, caractérisée en ce que la face frontale (11), appliquée contre la tige (6) du noyau, de la tige (5,20,25) du boîtier est plane, que les perçages (8,9) possèdent essentiellement le même diamètre et que, dans le cas d'une petite partie étagée d'une taille nettement inférieure à 1 mm et dans le cas d'un blocage négatif, la tige (5,20,25) du boîtier bascule lors d'une application de force, dans le perçage (9) du boîtier et que l'arête (16) de la tige (5,20,25) du boîtier mord dans le noyau (2) du cylindre.

2. Gâchette à tiges selon la revendication 1, caractérisée en ce que la surface évidée (14) est une surface conique.

3. Gâchette à tiges selon la revendication 1 ou 2, caractérisée en ce que la tige (5,20,25) du boîtier possède, sur son extrémité intérieure, une arête comparativement acérée (16).

4. Gâchette à tiges selon l'une des revendications 1 à 3, caractérisée en ce que le ressort de pression (7) est relié de façon fixe à la tige (20,25) du boîtier.

5. Gâchette à tiges selon l'une des revendications 1 à 4, caractérisée en ce que la tige (5) du boîtier est dépouillée ou détalonnée au tour sur sa périphérie.

6. Gâchette à tiges selon l'une des revendications 1 à 5, caractérisée en ce que la tige (5) du boîtier est évidée en arrière de sa face frontale (11) de sorte que l'angle d'arête (α) de la face frontale est compris entre 85° et 65° et de préférence est égal à environ 75°.

7. Gâchette à tiges selon l'une des revendications 4 à 6, caractérisée en ce que le ressort de pression (7) est fixé à un embout saillant souple (24a) de la tige (5) du boîtier.
